# EUROPÄISCHE PATENTSCHRIFT

(11) **EP 2 702 218 B1**
(45) Veröffentlichungstag und Bekanntmachung des Hinweises auf die Patenterteilung: **13.09.2017**
(21) Anmeldenummer: 12727248.2
(22) Anmeldetag: 28.03.2012
(51) Int. Cl.: E05B 81/14, E05B 77/28, E05B 81/06

(54) **KRAFTFAHRZEUGTÜRVERSCHLUSS**
MOTOR VEHICLE DOOR LOCK
SYSTÈME DE FERMETURE DE PORTE DE VÉHICULE AUTOMOBILE

(30) Priorität: 23.04.2011 DE 102011018512
(43) Veröffentlichungstag der Anmeldung: 05.03.2014
(73) Patentinhaber: Kiekert Aktiengesellschaft, 42579 Heiligenhaus (DE)
(72) Erfinder: BARMSCHEIDT, Christian, 47178 Duisburg (DE)
(74) Vertreter: Gille Hrabal
(86) Internationale Anmeldenummer: PCT/DE2012/000349
(87) Internationale Veröffentlichungsnummer: WO 2012/146223

(56) Entgegenhaltungen:
- EP-A2- 1 149 967
- EP-A2- 1 884 610
- EP-A2- 1 956 168
- DE-U1-202004 020 037
- US-A1- 2011 084 505

## Beschreibung

Die Erfindung betrifft einen Kraftfahrzeugtürverschluss, mit einem Gesperre, einem mit dem Gesperre wechselwirkenden Betätigungshebelwerk, ferner mit einem das Betätigungshebelwerk beaufschlagenden Antrieb, und mit einer Diebstahlsicherungseinheit.

Derartige Kraftfahrzeugtürverschlüsse sind aus der Praxis bekannt und werden beispielhaft in der DE 10 2004 002 756 A1 beschrieben. Dabei dient die Diebstahlsicherungseinheit wie allgemein üblich dazu, das mit dem Gesperre mechanisch verbundene Betätigungshebelwerk leer gehen zu lassen, und zwar sowohl bei einer Beaufschlagung des Betätigungshebelwerkes mit einem Innenbetätigungshebel als auch bei einer Betätigung mit einem Außenbetätigungshebel. Dadurch wird sichergestellt, dass selbst bei beispielsweise eingeschlagener Fahrzeugscheibe ein Unbefugter die Kraftfahrzeugtür nicht über den Innenbetätigungshebel öffnen kann. Das gilt für den Fall, dass die Diebstahlsicherungseinheit aktiv ist. Dann befindet sich diese in der Position "Diebstahlsicherung ein".

Nimmt dagegen der Kraftfahrzeugtürverschluss die Stellung "Diebstahlsicherung aus" ein, so lässt sich die zugehörige Kraftfahrzeugtür sowohl von innen über den Innenbetätigungshebel als auch von außen über den Außenbetätigungshebel öffnen: Das setzt voraus, dass es sich beispielsweise nicht um eine hintere Seitentür handelt, bei welcher eine mögliche Kindersicherung eingelegt ist und werden kann. Das hat sich grundsätzlich bewährt.

Neben Kraftfahrzeugtürverschlüssen mit einer solchen Diebstahlsicherungseinheit sind solche bekannt, die ergänzend eine Zuzieh-/Öffnungseinrichtung aufweisen. Verwiesen wird in diesem Zusammenhang auf das Gebrauchsmuster DE 20 2008 015 789 U1. Darüber hinaus werden im Stand der Technik Öffnungseinrichtungen durch beispielsweise die DE 10 2004 052 599 A1 beschrieben, welche als Öffnungshilfen fungieren. Solche Öffnungseinrichtungen bzw. Öffnungshilfen greifen im einfachsten Fall auf einen elektrischen Antrieb zurück, welcher eine Sperrklinke von einer Drehfalle eines geschlossenen Gesperres abhebt. Dadurch kann die Drehfalle federunterstützt öffnen und einen zuvor gefangenen Schließbolzen und folglich die zugehörige Kraftfahrzeugtür im Ganzen freigeben.

Der Stand der Technik kann nicht in allen Aspekten zufriedenstellen.

Die Druckschrift US 2011/0084505 A1 offenbart einen Kraftfahrzeugtürverschluss mit einem Gesperre und einer Schlossmechanik, die unterschiedliche Funktionszustände einnehmen kann und zwar unter anderem den Funktionszustand "diebstahlgesichert".

Der Erfindung liegt das technische Problem zugrunde, einen derartigen Kraftfahrzeugtürverschluss so weiter zu entwickeln, dass die Bedienungssicherheit gesteigert ist und Fehlfunktionen vermieden werden.

Zur Lösung dieser technischen Problemstellung umfasst ein Kraftfahrzeugtürverschluss die Merkmale des Patentanspruchs 1.

In jedem Fall ist die Auslegung so getroffen, dass das Pufferglied von der Diebstahlsicherungseinheit angesteuert wird. Soll das Gesperre seine Schließstellung beibehalten, so wird das Pufferglied von der Diebstahlsicherungseinheit blockiert und kann nicht auf das Gesperre arbeiten, falls das Betätigungshebelwerk in öffnendem Sinne beaufschlagt wird. Soll dagegen das Gesperre geöffnet werden, so gibt die Diebstahlsicherungseinheit das Pufferglied frei. Dieses kann im Anschluss an eine Öffnungsbewegung des Betätigungshebelwerkes das Gesperre öffnen. D.h., das Pufferglied wird von der Diebstahlsicherungseinheit nach Maßgabe der gewünschten Funktionsstellung des Gesperres ("offen" oder "geschlossen") entsprechend angesteuert.

Ganz abgesehen davon, kommt die Diebstahlsicherungseinheit natürlich ihrer üblichen und einleitend bereits beschriebenen Funktionalität nach. Das heißt, etwaige Beaufschlagungen des Betätigungshebelwerkes gehen solange mit Bezug auf das Gesperre leer, wie sich die Diebstahlsicherungseinheit in ihrer Position "eingelegt" befindet. Das heißt, in dieser Funktionsstellung sorgt die Diebstahlsicherungseinheit durchgängig dafür, dass etwaige Bewegungen des Betätigungshebelwerkes über das Pufferglied nicht auf das Gesperre übertragen werden. Vielmehr erfährt das Pufferglied bei einer solchen Vorgehensweise eine mehr oder minder ausgeprägte Kompression bzw. Auslenkung, und zwar ohne dass hiervon das Gesperre in irgendeiner Weise beeinflusst wird.

Erst wenn die Diebstahlsicherungseinheit in ihre Position "ausgelegt" überführt wird, kann das Betätigungshebelwerk das Gesperre in öffnendem Sinne beaufschlagen. Denn in diesem Fall werden beispielsweise öffnende Bewegungen des Betätigungshebelwerkes erneut auf das Pufferglied übertragen, welches diese Bewegungen aufgrund des Wegfalls seiner Blockade durch die Diebstahlsicherungseinheit auf das Gesperre zu dessen Öffnung überträgt. Dabei wird man die Auslegung immer so treffen, dass in der Stellung "Diebstahlsicherung eingelegt" sowohl ein etwaiger Innenbetätigungshebel als auch ein Außenbetätigungshebel mit Bezug zum Gesperre leer gehen.

Erfindungsgemäß ist dem Betätigungshebelwerk ein Entriegelungshebel zugeordnet. Meistens ist dem Entriegelungshebel auch das angesprochene Pufferglied zugeordnet. Dabei hat sich eine zweiteilige Ausführungsform des Puffergliedes als besonders günstig erwiesen. Tatsächlich setzt sich das Pufferglied im Regelfall aus einer Kippfeder und einer Schenkelfeder zusammen.

Die Kippfeder sorgt im Allgemeinen dafür, dass das Betätigungshebelwerk je nach seiner Stellung in Richtung "öffnen" oder in Richtung "geschlossen halten" des Gesperres beaufschlagt wird. Zu diesem Zweck greift die Kippfeder meistens an dem Entriegelungshebel an. Hat dieser Entriegelungshebel eine bestimmte Position im Vergleich zum Gesperre überschritten, so mag die Kippfeder den Entriegelungshebel in Richtung "öffnen" des Gesperres beaufschlagen. Liegt dagegen eine andere Position des Entriegelungshebels vor, so sorgt die Kippfeder dafür, dass der Entriegelungshebel und mit ihm das Betätigungshebelwerk in Richtung "geschlossen halten" des Gesperres beaufschlagt werden.

Unabhängig von der Kippfeder ist bekanntermaßen zusätzlich noch eine Schenkelfeder realisiert. Diese Schenkelfeder wechselwirkt einerseits mit einem Kupplungshebel und andererseits mit dem Entriegelungshebel und/oder der Diebstahlsicherungseinheit. Dabei liegt meistens der eine freie Schenkel der Schenkelfeder an dem Kupplungshebel an. Dieser freie Schenkel erfährt folglich je nach Position des Kupplungshebels und/oder eines mit dem Kupplungshebel wechselwirkenden Innenbetätigungshebels eine Beaufschlagung und kann dieser Beaufschlagung auch folgen. Demgegenüber liegt der andere feste Schenkel der Schenkelfeder an einem Zapfen des Entriegelungshebels an. Außerdem wechselwirkt die Diebstahlsicherungs-einheit mit dem fraglichen festen Schenkel der Schenkelfeder.

Zu diesem Zweck ist die Schenkelfeder vorteilhafterweise auf dem Entriegelungshebel gelagert. Dabei hat sich eine im Wesentlichen achsgleiche Lagerung zu einer Drehachse des Entriegelungshebels als besonders günstig erwiesen. Das heißt, die Achse der Schenkelfeder und die Drehachse des Entriegelungshebels fallen im Allgemeinen aufeinander bzw. ineinander.

Der bereits angesprochene und im Allgemeinen an dem freien Schenkel der Schenkelfeder anliegende Kupplungshebel ist typischerweise in zumindest einer Führung gelagert. Meistens kommen zwei Führungen für dem Kupplungshebel zum Einsatz. Die beiden Führungen sind im Regelfall in jeweils benachbarten Hebeln vorgesehen. Dabei hat es sich bewährt, wenn die eine Führung in einem Innenbetätigungshebel und die andere Führung im Entriegelungshebel realisiert sind. Auf diese Weise kann der Kupplungshebel problemlos am freien Schenkel der Schenkelfeder zwischen seinen Stellungen "unwirksam" und "wirksam" entlang gleiten.

Befindet sich der Kupplungshebel in seiner Stellung "unwirksam", so entspricht dies der Stellung "verriegelt" des Kraftfahrzeugtürverschlusses. Das Gesperre lässt sich lediglich über den Innenbetätigungshebel - und nicht den Außenbetätigungshebel - öffnen, sofern die Diebstahlsicherung zusätzlich ihre Position "aus" einnimmt. Ist der Kupplungshebel dagegen in seiner "wirksamen" Stellung positioniert, so befindet sich der Kraftfahrzeugtürverschluss insgesamt in seiner Position "entriegelt". Auch in diesem Fall werden etwaige Bewegungen des Betätigungshebelwerkes nur dann in öffnendem Sinne auf das Gesperre übertragen, wenn die Diebstahlsicherungseinheit ihre Stellung "ausgelegt" einnimmt. Andernfalls führen Betätigungen des Betätigungshebelwerkes dazu, dass das Betätigungshebelwerk in verformendem Sinne auf das Pufferglied arbeitet, ohne dass das Gesperre eine Öffnung erfährt. Grundsätzlich kann die Diebstahlsicherungseinheit in dieser Funktionsstellung "entriegelt" auch mechanisch durch das in öffnendem Sinne betätigten Betätigungshebelwerk ausgelegt werden.

Im Folgenden wird die Erfindung anhand einer lediglich ein Ausführungsbeispiel darstellenden Zeichnung näher erläutert; es zeigen:
- **Fig.1**: den erfindungsgemäßen Kraftfahrzeugtürverschluss in einer Übersicht in der Stellung "entriegelt" sowie Diebstahlsicherungseinheit "ausgelegt",
- **Fig. 2**: den Kraftfahrzeugtürverschluss nach Fig. 1 bei einem elektrischen Öffnungsvorgang,
- **Fig.3**: den Kraftfahrzeugtürverschluss nach den Fig. 1 und 2 in verriegeltem Zustand mit eingelegter Diebstahlsicherungseinheit und
- **Fig.4**: den Gegenstand nach den Fig. 1 bis 3 im Zuge eines mechanischen Öffnungsvorganges.

In der Fig. 1 ist ein Kraftfahrzeugtürverschluss dargestellt, der mit einem lediglich angedeuteten Gesperre 1, 2 ausgerüstet ist. Tatsächlich erkennt man in den Figuren durchweg eine Sperrklinke 1, die in üblicher Art und Weise mit einer Drehfalle 2 wechselwirkt. Die jedoch nicht ausdrücklich dargestellt ist. Denn die Sperrklinke 1 und die Drehfalle 2 sind zusammenfassend in einer senkrecht zu den jeweils dargestellten Zeichenebenen angeordneten Ebene platziert. Mit dem Gesperre 1, 2 wechselwirkt ein Betätigungshebelwerk 3, 4, 16, welches sich im Detail aus einem Auslösehebel 3, einem Innenbetätigungshebel 4 und Kupplungshebeln 16 zusammensetzt und schließlich mit einem Entriegelungshebel 5 im Beispielfall zusammenwirkt. Grundsätzlich können auch noch mehr Hebel realisiert sein, beispielsweise ein Außenbetätigungshebel, ein weiterer Kupplungshebel etc., die jedoch nicht dargestellt und für die zu beschreibende Erfindung unbeachtlich sind. Außerdem ist ein Antrieb 6 bis 9 zu erkennen, der das Betätigungshebelwerk 3, 4, 16 beaufschlagt. Schließlich gehört zum grundsätzlichen Aufbau eine Diebstahlsicherungseinheit 10, 11.

Im Rahmen der Erfindung ist dem Betätigungshebelwerk 3, 4, 16 und dem Entriegelungshebel 5 ein Pufferglied 12, 13 zugeordnet. Dieses Pufferglied 12, 13 wird von der Diebstahlsicherungseinheit 10, 11 angesteuert. Das hängt von der gewünschten Funktionsstellung des Gesperres 1, 2 ab. Anders ausgedrückt, gibt die Diebstahlsicherungseinheit 10, 11 das Pufferglied 12, 13 frei oder blockiert dieses. Im Rahmen des Ausführungsbeispiels setzt sich das Pufferglied 12, 13 aus einer Schenkelfeder 12 und einer Kippfeder 13 zusammen, ist also zweiteilig ausgelegt. Die Kippfeder 13 sorgt je nach Stellung des Entriegelungshebels 5 und folglich des Betätigungshebelwerkes 3, 4, 16 im Ganzen dafür, dass der Entriegelungshebel 5 in Richtung "öffnen" oder "geschlossen halten" des Gesperres 1, 2 beaufschlagt wird.

Befindet sich beispielsweise der Entriegelungshebel 5 in der Position "verriegelt" des Kraftfahrzeugtürverschlusses nach Fig. 3, so beaufschlagt die Kippfeder 13 den Entriegelungshebel 5 derart, dass dieser im angedeuteten Gegenuhrzeigersinn um seine Achse 14 beaufschlagt wird. Nimmt dagegen die Kippfeder 13 bzw. der zugeordnete Entriegelungshebel 5 die Position nach Fig. 2 "entriegelt" ein, so beaufschlagt die Kippfeder 13 den Entriegelungshebel 5 dergestalt, dass dieser eine Drehung im dargestellten Uhrzeigersinn um seine Achse 14 vollführt. Dadurch kann der Auslösehebel 3 in der Funktionsstellung nach Fig. 2 beim dort gezeigten "elektrischen Öffnen" mit dem Auslegearm 15 auf die Sperrklinke 1 arbeiten und die Sperrklinke 1 bei diesem Vorgang von der zugehörigen und nicht dargestellten Drehfalle 2 abheben. Das Gesperre 1, 2 wird folgerichtig am Ende der dargestellten Bewegung nach Fig. 2 "elektrisch öffnen" ebenfalls geöffnet.

Demgegenüber wechselwirkt die Schenkelfeder 12 einerseits mit einem Kupplungshebel 16 und andererseits mit dem Entriegelungshebel 5 und/oder der Diebstahlsicherungseinheit 10, 11. Zu diesem Zweck liegt der eine freie Schenkel 12a der Schenkelfeder 12 an dem Kupplungshebel 16 an, die an dem fraglichen freien Schenkel 12a der Schenkelfeder 12 überwiegend linear entlang gleiten kann. Demgegenüber stützt sich der andere feste Schenkel 12b der Schenkelfeder 12 an einem Anschlag 17 des Entriegelungshebels 5 ab. Zusätzlich ist diesem festen Schenkel 12b der Schenkelfeder 12 die Diebstahlsicherungseinheit 10, 11 mit ihrem Exzenter 11 zugeordnet. Je nach Position der Diebstahlsicherungseinheit 10, 11 blockiert der Exzenter 11 den festen Schenkel 12b der Schenkelfeder 12 und hält die Schenkelfeder 12 gleichsam fest. Das gilt für die Stellung "Diebstahlsicherungseinheit eingelegt". Befindet sich dagegen die Diebstahlsicherungseinheit 10, 11 in ihrer Position "ausgelegt", so gibt der Exzenter 11 den fraglichen festen Schenkel 12b der Schenkelfeder 12 frei.

Die Schenkelfeder 12 ist im Wesentlichen achsgleich im Vergleich zu dem Entriegelungshebel 5 auf diesem gelagert. Das heißt, die Rotationsachse der Schenkelfeder 12 fällt größtenteils mit der Drehachse 14 des Entriegelungshebels 5 zusammen. Außerdem ist die Auslegung meistens so getroffen, dass der zuvor bereits in Bezug genommene Antrieb 6 bis 9 als Öffnungsantrieb ausgebildet ist. Zu diesem Zweck setzt sich der Antrieb 6 bis 9 aus einem Elektromotor 6 und einer vom Elektromotor 6 angetriebenen Abtriebsschnecke 7 zusammen. Die Abtriebsschnecke 7 kämmt außenumfangseitig mit einer Abtriebsscheibe 8, die ihrerseits einen Exzenter 9 trägt. Auf diese Weise kann der Antrieb 6 bis 9 mit dem Auslösehebel 3 wechselwirken.

Befindet sich der Auslösehebel 3 in der Position nach der Fig. 3, so sorgt der Antrieb bzw. Öffnungsantrieb 6 bis 9 im Rahmen des elektrischen Öffnungsganges nach Fig. 2 zunächst einmal dafür, dass der Auslösehebel 3 von seiner durchgezogen dargestellten Ausgangsposition in die strichpunktiert dargestellte Stellung überführt wird (vgl. Fig. 2). Das besorgt der Exzenter 9, welcher an einem Arm des Auslösehebels 3 anschlägt und den Auslösehebel 3 um seine Achse 18 hierbei im Gegenuhrzeigersinn verschwenkt.

Durch diesen Vorgang kommt die zuvor blockierte Kupplungshebel 16 frei. Tatsächlich ist der fragliche Kupplungshebel 16 in zwei Führungen 19, 20 gelagert. Dabei findet sich die eine Führung 19 für den Kupplungshebel 16 im Innenbetätigungshebel 4, wohingegen die andere Führung 20 im Entriegelungshebel 5 realisiert ist. Der Kupplungshebel 16 greift mit einem Nocken 21 in die Führung 19 des Innenbetätigungshebels 4 ein und wird hierdurch unverlierbar in der betreffenden Führung 19 des Innenbetätigungshebels 4 und auch der Führung 20 im Entriegelungshebel 5 gehalten und linear geführt.

Man erkennt, dass der Kupplungshebel 16 ferner mit einem Zapfen 22 ausgerüstet ist, welcher an dem freien Schenkel 12a der Schenkelfeder 12 entlang gleitet. Geht der Kupplungshebel 16 von seiner in der Fig. 2 dargestellten rechten und "unwirksamen" Stellung ("verriegelt") in die linke und "wirksame" Position (entriegelt) über, so gleitet der fragliche Zapfen 22 an dem freien Ende 12a der Schenkelfeder 12 in eine radial äußere Position. Als Folge hiervon erfährt die Schenkelfeder 12 eine zunehmende Beaufschlagung. Außerdem kommt der Kupplungshebel 16 mit seinem Nocken 21 von dem Auslösehebel 3 frei und fährt diesbezüglich in eine Ausnehmung 23 an dem Auslösehebel 3 ein.

Die Funktionsweise ist wie folgt. In der Fig. 1 ist die Stellung (mechanisch) "entriegelt" und daran anschließend das mechanische Öffnen bei "ausgelegter" Diebstahlsicherungseinheit 10, 11 dargestellt. Man erkennt, dass zunächst einmal der Auslösehebel 3 eine Gegenuhrzeigersinnbewegung um seine Achse 18 ausgehend von der verriegelten Stellung nach Fig. 3 vollführt hat. Dieser Übergang des Auslösehebels 3 von der Stellung "verriegelt" nach Fig. 3 in die Position "entriegelt" entsprechend der Fig. 1 kann mechanisch dadurch initiiert werden, dass der Innenbetätigungshebel 4 geringfügig im Uhrzeigersinn um seine Achse 18 verschwenkt wird, wie dies ein Pfeil in Fig. 3 andeutet. Tatsächlich sind der Innenbetätigungshebel 4 und der Auslösehebel 3 achsgleich um die gemeinsame Achse 18 drehbar ausgelegt.

Dieser Vorgang führt dazu, dass der Kupplungshebel 16 mit ihrem Nocken 21 in die Ausnehmung 23 des Auslösehebels 3 fährt. Dieser Vorgang wird dadurch unterstützt, dass die Kippfeder 13 hierbei den Entriegelungshebel 5 im Uhrzeigersinn beaufschlagt, wie dies die Fig. 2 deutlich macht. Jedenfalls befindet sich nach diesem mechanischen Entriegelungsvorgang der Innenbetätigungshebel 4 mit dem Kupplungshebel 16 bzw. dem von der Kupplungshebel 16 getragenen Nocken 21 in Anlage an dem Auslösehebel 3 in der zugehörigen Ausnehmung 23. Sobald ausgehend von dieser Funktionsstellung nach Fig. 1 der Innenbetätigungshebel 4 um seine Achse 18 im Gegenuhrzeigersinn verschwenkt wird, wie dies die Fig. 1 andeutet, sorgt der hierbei mitgenommene Kupplungshebel 16 über den am freien Schenkel 12a anliegenden Zapfen 22 dafür, dass die Schenkelfeder 12 beaufschlagt wird.

Da die Schenkelfeder 12 mit ihrem festen Ende 12b nicht durch die Diebstahlsicherungseinheit 10,11 bzw. deren Exzenter 11 eine Blockade erfährt, weil sich die Diebstahlsicherungseinheit 10, 11 im Zustand "ausgelegt" befindet, nimmt die Schenkelfeder 12 bei diesem Vorgang den Entriegelungshebel 5 "mit". Hierzu greift der feste Schenkel 12b der Schenkelfeder 12 an dem Anschlag 17 des Entriegelungshebels 5 an. Der Entriegelungshebel 5 vollführt also eine Schwenkbewegung im Uhrzeigersinn um seine Achse 14, wie sie bereits in der Fig. 2 und auch in der Fig. 1 angedeutet ist. Als Folge hiervon sorgt der Entriegelungshebel 5 dafür, dass die Sperrklinke 1 von der Drehfalle 2 über das Betätigungshebelwerk 3, 4, 16 abgehoben werden kann. Das Gesperre 1, 2 ist mechanisch geöffnet worden.

Ein ähnliches Szenario wird in der Fig. 2 beobachtet. Hier ist der Vorgang "elektrisches Öffnen" bildlich dargestellt. Bei diesem elektrischen Öffnen muss zunächst der Auslösehebel 3 durch den Antrieb bzw. Öffnungsantrieb 6, 7, 8, 9 in seine Stellung "entriegelt" überführt werden, wie in der Fig. 2 strichpunktiert dargestellt ist. Demgegenüber korrespondiert die Position "verriegelt" des Auslösehebels 3 zu seiner durchgezogenen Stellung. Um diesen Positionswechsel zu erreichen, schlägt der Exzenter 9 des Antriebes 6, 7, 8, 9 gegen einen Arm des Auslösehebels 3 und sorgt dafür, dass der Auslösehebel 3 beim Übergang von der durchgezogen dargestellten Position "verriegelt" in die strichpunktiert gezeigte Stellung eine geringfügige Gegenuhrzeigersinnbewegung entsprechend der Pfeilrichtung um seine Achse 18 vollführt und dabei die Sperrklinke 1 aushebt.

Als Folge hiervon kann der Kupplungshebel 16 mit ihrem Nocken 21 in die Ausnehmung 23 des Auslösehebels 3 einfahren. Dieser Vorgang hat zur Folge, dass die Schenkelfeder 12 eine zunehmende Beaufschlagung an ihrem freien Schenkelende 12a erfährt, weil der Kupplungshebel 16 hierbei nach radial außen bewegt wird und der an dem Kupplungshebel 16 anliegende Zapfen 22 das freie Schenkelende 12 der Schenkelfeder 12 zunehmend mit Kraft beaufschlagt. Wenn bei diesem Vorgang die Diebstahlsicherungseinheit 10, 11 zugleich ausgelegt wird (vgl. den Pfeil in Fig. 2), so erfährt der Entriegelungshebel 5 die angedeutete Drehung im Uhrzeigersinn um seine Achse 14, denn die Schenkelfeder 12 wird an ihrem freien Schenkelende 12a beaufschlagt. Das geschieht entweder durch den Zapfen 22 oder ergänzend dadurch, dass der Innenbetätigungshebel 4 um seine Achse 18 im Gegenuhrzeigersinn entsprechend der Darstellung nach Fig. 1 verschwenkt wird. Jedenfalls sorgt die Beaufschlagung der Schenkelfeder 12 an ihrem freien Schenkelende 12a dafür, dass das feste Schenkelende 12b über den Anschlag 17 den Entriegelungshebel 5 in der beschriebenen Drehrichtung im Uhrzeigersinn um die Achse 14 mitnimmt.

Der Vorgang "Diebstahlsicherungseinheit 10, 11 auslegen" kann sowohl elektrisch als auch mechanisch vorgenommen werden. So oder so korrespondiert dieser Vorgang dazu, dass der Exzenter 11 von der zuvor eingenommenen Position "eingelegt" entsprechend der Fig. 3 respektive nach Fig. 2 in Pfeilrichtung verschwenkt wird und danach die Position "ausgelegt" entsprechend der Fig. 4 bzw. gemäß Fig. 1 einnimmt. Dadurch kommt insgesamt das feste Schenkelende 12b der Schenkelfeder 12 von der Diebstahlsicherungseinheit 10, 11 bzw. dem Exzenter 11 frei und kann der Entriegelungshebel 5 wie beschrieben um seine Achse 14 im Uhrzeigersinn verschwenken. Als Folge hiervon wird erneut die von dem Auslösehebel 3 über das Betätigungshebelwerk 3, 4, 16 dann beaufschlagte Sperrklinke 1 von der zugehörigen Drehfalle 2 abgehoben.

In der Funktionsstellung nach der Fig. 3 befindet sich der Kraftfahrzeugtürverschluss in der Position "verriegelt". Denn der Kupplungshebel 16 liegt mit seinem Nocken 21 am Auslösehebel 3 an und wird durch den Auslösehebel 3 blockiert. Außerdem befindet sich die Diebstahlsicherungseinheit 10, 11 in ihrer Funktionsstellung "eingelegt", so dass die Schenkelfeder 12 einerseits zwischen dem blockierten Kupplungshebel 16 und andererseits dem Exzenter 11 der Diebstahlsicherungseinheit 10, 11 festgespannt ist. Hiervon ausgehend findet eine Entriegelung nur für den Fall statt, dass der Innenbetätigungshebel 4 geringfügig im Uhrzeigersinn um seine Achse 18 verschwenkt wird, wie dies ein Pfeil in der Fig. 3 andeutet und beim Übergang von der Fig. 3 zur Fig. 4 deutlich wird. Denn im Anschluss daran kann der Kupplungshebel 16 mit seinem Nocken 21 entlang der Führung 19 im Innenbetätigungshebel 4 bewegt werden und ist der Nocken 21 des Kupplungshebels 16 in der Lage, in die Ausnehmung 23 am Auslösehebel 3 einzutauchen. Hierfür mag eine den Kupplungshebel 16 in entsprechendem Sinne beaufschlagende und nicht ausdrücklich dargestellte Feder verantwortlich zeichnen. Eine daran anschließende Beaufschlagung des Innenbetätigungshebels 4 in öffnendem Sinne durch eine Gegenuhrzeigersinnbewegung um die Achse 18 führt dann ausgehend von der Funktionsstellung nach Fig. 2 dazu, dass der Auslösehebel 3 mitgenommen wird, seine strichpunktiert dargestellte Position einnimmt.

Ist bei diesem Vorgang die Diebstahlsicherungseinheit 10, 11 "ausgelegt", so resultiert dieser Vorgang darin, dass der Entriegelungshebel 5 um seine Achse 14 im Uhrzeigersinn verschwenkt wird und das Gesperre 1, 2 über das Betätigungshebelwerk 3, 4, 16 durch den Auslösehebel 3 in öffnendem Sinne beaufschlagt.

## Patentansprüche

1. Kraftfahrzeugtürverschluss, mit einem Gesperre (1, 2), einem mit dem Gesperre (1, 2) wechselwirkenden Betätigungshebelwerk (3, 4, 16), ferner mit einem das Betätigungshebelwerk (3, 4, 16) beaufschlagenden Antrieb (6, 7, 8, 9), und mit einer Diebstahlsicherungseinheit (10, 11), wobei dem Betätigungshebelwerk (3, 4, 16) und einem mit dem Betätigungshebelwerk (3, 4, 16) zusammenwirkenden Entriegelungshebel (5) ein Pufferglied (12, 13) zugeordnet ist, welches von der Diebstahlsicherungseinheit (10, 11) nach Maßgabe einer gewünschten Funktionsstellung des Gesperres (1, 2) angesteuert wird, **dadurch gekennzeichnet, dass** das Pufferglied (12, 13) zweiteilig mit einer Schenkelfeder (12) und einer Kippfeder (13) ausgebildet ist, dass die Schenkelfeder (12) einerseits mit einem Kupplungshebel (16) und andererseits mit dem Entriegelungshebel (5) wechselwirkt, und dass der eine freie Schenkel (12a) der Schenkelfeder (12) an dem Kupplungshebel (16) und der andere feste Schenkel (12b) an einem Zapfen (17) des Entriegelungshebels (5) anliegt.

2. Kraftfahrzeugtürverschluss nach Anspruch 2, **dadurch gekennzeichnet, dass** die Kippfeder (13) den Entriegelungshebel (5) je nach dessen Stellung in Richtung "öffnen" oder "geschlossen halten" des Gesperres (1,2) beaufschlagt.

3. Kraftfahrzeugtürverschluss nach einem der Ansprüche 1 bis 2, **dadurch gekennzeichnet, dass** die Schenkelfeder (12) auf dem Entriegelungshebel (5) im Wesentlichen achsgleich zu seiner Drehachse (14) gelagert ist.

4. Kraftfahrzeugtürverschluss nach einem der Ansprüche 1 bis 3, **dadurch gekennzeichnet, dass** der Antrieb (6, 7, 8, 9) als Öffnungsantrieb (6, 7, 8 9) ausgebildet ist und hierzu einen von einem Elektromotor (6) angetriebenen Exzenter (9) aufweist.

5. Kraftfahrzeugtürverschluss nach einem der Ansprüche 1 bis 4, **dadurch gekennzeichnet, dass** der Antrieb (6, 7, 8, 9) mit einem Auslösehebel (3) wechselwirkt.

6. Kraftfahrzeugtürverschluss nach Anspruch 1 bis 5, **dadurch gekennzeichnet dass** der Entriegelungshebel (5) in Stellung "entriegelt" den zuvor blockierten Kupplungshebel (16) freigibt.

7. Kraftfahrzeugtürverschluss nach einem der Ansprüche 1 bis 6, **dadurch gekennzeichnet, dass** der Kupplungshebel (16) in zumindest einer Führung (19, 20) gelagert ist.

8. Kraftfahrzeugtürverschluss nach Anspruch 7, **dadurch gekennzeichnet, dass** zwei Führungen (19, 20) für den Kupplungshebel (16) vorgesehen sind, die in jeweils benachbarten Hebeln (4, 5) realisiert sind.

9. Kraftfahrzeugtürverschluss nach Anspruch 8, **dadurch gekennzeichnet, dass** die eine Führung (19) in einem Innenbetätigungshebel (4) und die andere Führung (20) in einem Entriegelungshebel (5) realisiert ist.

10. Kraftfahrzeugtürverschluss nach einem der Ansprüche 1 bis 9, **dadurch gekennzeichnet, dass** die Diebstahlsicherungseinheit (10, 11) mit einem Motor (10) und einem von dem Motor (10) beaufschlagten Exzenter (11) zur Blockade des festen Schenkels (12b) der Schenkelfeder (12) ausgerüstet ist.

## Claims

1. Motor vehicle door lock, having a locking mechanism (1, 2), an actuating lever mechanism (3, 4, 16) interacting with the locking mechanism (1, 2), furthermore a drive (6, 7, 8, 9) acting on the actuating lever mechanism (3, 4, 16), and an anti-theft protection device (10, 11), wherein a buffer element (12, 13) is assigned to the actuating lever mechanism (3, 4, 16) and a unlocking lever (5) interacting with the actuating lever mechanism (3, 4, 16), the buffer element being controlled by the anti-theft protection device (10, 11) according to a desired functional position of the locking mechanism (1, 2), **characterized in that** the buffer element (12, 13) is formed two-part with a leg spring (12) and a tilt spring (13) such that the leg spring (12) interacts on the one hand with a coupling lever (16) and on the other hand with the unlocking lever (5), and that the one free leg (12a) of the leg spring (12) lies against the coupling lever (16) and the other fixed leg (12b) against a pin (17) of the unlocking lever (5).

2. Motor vehicle door lock according to claim 2, **characterized in that** the tilt spring (13) acts on the unlocking lever (5) depending on its position in direction "open" or "keep closed" of the locking mechanism (1, 2).

3. Motor vehicle door lock according to one of the claims 1 or 2, **characterized in that** the leg spring (12) is mounted on the unlocking lever (5) with substantially equal axis with its pivot axis (14).

4. Motor vehicle door lock according to one of the claims 1 to 3, **characterized in that** the drive (6, 7, 8, 9) is formed as opening drive (6, 7, 8, 9) and comprises an eccentric (9) for this being driven by an electric motor (6).

5. Motor vehicle door lock according to one of the claims 1 to 4, **characterized in that** the drive (6, 7, 8, 9) interacts with a release lever (3).

6. Motor vehicle door lock according to claims 1 to 5, **characterized in that** the unlocking lever (5), in the position "unlocked", releases the coupling lever (16), which was before blocked.

7. Motor vehicle door lock according to one of the claims 1 to 6, **characterized in that** the coupling lever (16) is mounted in at least one guiding (19, 20).

8. Motor vehicle door lock according to claim 7, **characterized in that** two guidings (19, 20) for the coupling lever (16) are provided, which are realized each in neighboring levers (4, 5).

9. Motor vehicle door lock according to claim 8, **characterized in that** the one guiding (19) is realized in an inner actuating lever (4) and the other guiding (20) in an unlocking lever (5).

10. Motor vehicle door lock according to one of the claims 1 to 9, **characterized in that** the anti-theft protection device (10, 11) is equipped with an motor (10) and an eccentric (11), on which the motor (10) acts on, for blockage of the fixed leg (12b) of the leg spring (12).

## Revendications

1. Système de fermeture de porte de véhicule automobile, comprenant un mécanisme d'encliquetage (1, 2), un système de leviers d'actionnement (3, 4, 16) interagissant avec le mécanisme d'encliquetage (1, 2), de plus un entraînement (6, 7, 8, 9), qui entraîne le système de leviers d'actionnement (3, 4, 16), et comprenant une unité de système antivol (10, 11), un élément tampon (12, 13) étant attribué au système de leviers d'actionnement (3, 4, 16) et à un levier de déverrouillage (5) coopérant avec le système de leviers d'actionnement (3, 4, 16), lequel élément tampon (12, 13) étant commandé par l'unité de système antivol (10, 11) conformément à une position fonctionnelle désirée du mécanisme d'encliquetage (1, 2), **caractérisé en ce que** l'élément tampon (12, 13) est conçu en deux parties avec un ressort à branches (12) et un ressort à basculement (13), que le ressort à branches (12) interagit avec un levier d'accouplement (16), d'une part, et le levier de déverrouillage (5), d'autre part, et que l'une branche libre (12a) du ressort à branches (12) s'appuie contre le levier d'accouplement (16) et l'autre branche fixe (12b) s'appuie contre un tenon (17) du levier de déverrouillage (5).

2. Système de fermeture de porte de véhicule automobile selon la revendication 1, **caractérisé en ce que** le ressort à basculement (13) pousse le levier de déverrouillage (5) en fonction de la position de celui-ci dans la direction « d'ouvrir » ou de « tenir fermé » du mécanisme d'encliquetage (1, 2).

3. Système de fermeture de porte de véhicule automobile selon l'une des revendications 1 à 2, **caractérisé en ce que** le ressort à branches (12) est logé sur le levier de déverrouillage (5) de sorte qu'il se trouve essentiellement sur le même axe par rapport à l'axe de rotation (14) du dernier.

4. Système de fermeture de porte de véhicule automobile selon l'une des revendications 1 à 3, **caractérisé en ce que** l'entraînement (6, 7, 8, 9) est conçu comme un entraînement d'ouverture (6, 7, 8, 9) et il comprend à cette fin un excentrique (9) entraîné par un moteur électrique (6).

5. Système de fermeture de porte de véhicule automobile selon l'une des revendications 1 à 4, **caractérisé en ce que** l'entraînement (6, 7, 8, 9) interagit avec un levier de déclenchement (3).

6. Système de fermeture de porte de véhicule automobile selon l'une des revendications 1 à 5, **caractérisé en ce que** dans la position « déverrouillée » le levier de déverrouillage (5) libère le levier d'accouplement (16) auparavant bloqué.

7. Système de fermeture de porte de véhicule automobile selon l'une des revendications 1 à 6, **caractérisé en ce que** le levier d'accouplement (16) est logé dans au moins un guidage (19, 20).

8. Système de fermeture de porte de véhicule automobile selon la revendication 7, **caractérisé en ce que** deux guidages (19, 20) sont prévus pour le levier d'accouplement (16), lesquels sont réalisés dans des leviers (4, 5) respectivement adjacents.

9. Système de fermeture de porte de véhicule automobile selon la revendication 8, **caractérisé en ce que** l'un guidage (19) est réalisé dans un levier d'actionnement intérieur (4) et l'autre guidage (20) est réalisé dans un levier de déverrouillage (5).

10. Système de fermeture de porte de véhicule automobile selon l'une des revendications 1 à 9, **caractérisé en ce que** l'unité de système antivol (10, 11) est muni d'un moteur (10) et d'un excentrique (11) entraîné par le moteur (10) pour bloquer la branche fixe (12b) du ressort à branches (12).
